# EUROPÄISCHE PATENTSCHRIFT

(11) **EP 2 411 990 B1**
(45) Veröffentlichungstag und Bekanntmachung des Hinweises auf die Patenterteilung: **23.01.2013**
(21) Anmeldenummer: 10708895.7
(22) Anmeldetag: 02.02.2010
(51) Int. Cl.: H01H 9/54, H01H 33/59

(54) **TRENNSCHALTER ZUR GALVANISCHEN GLEICHSTROMUNTERBRECHUNG**
SWITCH DISCONNECTOR FOR GALVANIC DIRECT CURRENT INTERRUPTION
DISJONCTEUR POUR L'INTERRUPTION GALVANIQUE DU COURANT CONTINU

(30) Priorität: 25.03.2009 DE 202009004198 U
(43) Veröffentlichungstag der Anmeldung: 01.02.2012
(73) Patentinhaber: Ellenberger & Poensgen GmbH, 90518 Altdorf (DE)
(72) Erfinder: NAUMANN, Michael, 90537 Feucht (DE); ZITZELSPERGER, Thomas, 82008 Unterhaching (DE); GERDINAND, Frank, 38350 Helmstedt (DE)
(74) Vertreter: FDST Patentanwälte
(86) Internationale Anmeldenummer: PCT/EP2010/000607
(87) Internationale Veröffentlichungsnummer: WO 2010/108565

(56) Entgegenhaltungen:
- EP-A1- 1 881 511
- WO-A1-02/071429
- DE-A1- 4 317 965
- DE-A1-102005 040 432
- VAN GELDER P ET AL: "Zero volt switching hybrid DC circuit breakers" INDUSTRY APPLICATIONS CONFERENCE, 2000. CONFERENCE RECORD OF THE 2000 IEEE 8-12 OCTOBER 2000, PISCATAWAY, NJ, USA,IEEE, Bd. 5, 8. Oktober 2000 (2000-10-08), Seiten 2923-2927, XP010521702 ISBN: 978-0-7803-6401-1

## Beschreibung

Die Erfindung betrifft eine Trennvorrichtung zur Gleichstromunterbrechung zwischen einer Gleichstromquelle und einer elektrischen Einreichung, mit einem stromführenden mechanischen Schaltkontakt und mit einer diesem parallel geschalteten Halbleiterelektronik, gemäß dem Oberbegriff des Anspruchs 1. Eine derartige Trennvorrichtung ist beispielsweise aus der DE 10 2005 040 432 A1 bekannt.

Es werden hierbei unter einer Gleichstromquelle insbesondere ein Photovoltaikgenerator (Solaranlage) und unter einer elektrischen Einrichtung insbesondere ein Wechselrichter verstanden.

Aus der DE 20 2008 010 312 U1 ist eine photovoltaische Anlage oder Solaranlage mit einem sogenannten Photovoltaikgenerator bekannt, der seinerseits aus gruppenweise zu Teilgeneratoren zusammengefassten Solarmodulen besteht, die ihrerseits in Reihe geschaltet sind oder in parallelen Strängen vorliegen. Während ein Teilgenerator seine Gleichstromleistung über zwei Klemmen abgibt, wird die Gleichstromleistung des gesamten Photovoltaikgenerators über einen Wechselrichter in ein Wechselspannungsnetz eingespeist. Um dabei den Verkabelungsaufwand und Leistungsverluste zwischen den Teilgeneratoren und dem zentralen Wechselrichter gering zu halten, werden sogenannte Generatoranschlusskästen nahe bei den Teilgeneratoren angeordnet. Die derart kommulierte Gleichstromleistung wird üblicherweise über ein gemeinsames Kabel zum zentralen Wechselrichter geführt.

Da eine Photovoltaikanlage systembedingt einerseits dauerhaft einen Betriebsstrom und eine Betriebsspannung im Bereich zwischen 180V (DC) und 1500V (DC) liefert und andererseits - beispielsweise zu Installations-, Montage- oder Servicezwecken sowie insbesondere auch zum allgemeinen Personenschutz - eine zuverlässige Trennung der elektrischen Komponenten oder Einrichtungen von der als Gleichstromquelle wirksamen Photovoltaikanlage gewünscht ist, muss eine entsprechende Trennvorrichtung in der Lage sein, eine Unterbrechung unter Last, d.h. ohne vorheriges Abschalten der Gleichstromquelle vorzunehmen.

Zur Lasttrennung kann ein mechanischer Schalter (Schaltkontakt) mit dem Vorteil eingesetzt werden, dass bei erfolgter Kontaktöffnung eine galvanische Trennung der elektrischen Einrichtung (Wechselrichter) von der Gleichstromquelle (Photovoltaikanlage) hergestellt ist. Nachteilig ist jedoch, dass derartige mechanische Schaltkontakte aufgrund des bei der Kontaktöffnung entstehenden Lichtbogens sehr schnell abgenutzt werden oder aber ein zusätzlicher Aufwand erforderlich ist, um den Lichtbogen einzuschließen und abzukühlen, was üblicherweise durch einen entsprechenden mechanischen Schalter mit einer Löschkammem erfolgt.

Werden demgegenüber zur Lasttrennung leistungsfähige Halbleiterschalter eingesetzt, so treten auch im Normalbetrieb unvermeidbare Leistungsverluste an den Halbleitern auf. Zudem ist mit derartigen Leistungshalbleitern keine galvanische Trennung und damit kein zuverlässiger Personenschutz sichergestellt.

Aus der DE 102 25 259 B3 ist ein als Lasttrenner ausgebildeter elektrischer Steckverbinder bekannt, der nach Art eines Hybridschalters ein Halbleiterschaltelement in Form beispielsweise eines Thyristors im Gehäuse des Wechselrichters sowie Haupt- und Hilfskontakte aufweist, die mit Photovoltaikmodulen verbunden sind. Der bei einem Aussteckvorgang voreilende Hauptkontakt ist dem nacheilenden und mit dem Halbleiterschaltelement in Reihe geschalteten Hilfskontakt parallel geschaltet. Dabei wird das Halbleiterschaltelement zur Lichtbogenvermeidung bzw. Lichtbogenlöschung angesteuert, indem dieser periodisch ein- und ausgeschaltet wird.

Aus der DE 103 15 982 A2 ist zur Gleichstromunterbrechung ein hybrider elektromagnetischer Gleichstromschalter mit einem elektromagnetisch betätigten Hauptkontakt und mit einem IGBT (insulated gate bipolar transistor) als Halbleiterschalter an sich bekannt.

Bekannte Hybridschalter weisen jedoch stets eine externe Energiequelle zur Ansteuerung des Halbleiterschalters und zum Betreiben einer Halbleiterelektronik auf, in der der Halbleiterschalter eingesetzt ist.

Der Erfindung liegt die Aufgabe zu Grunde, eine besonders geeignete Trennvorrichtung zur Gleichstromunterbrechung zwischen einer Gleichstromquelle, insbesondere einem Photovoltaikgenerator, und einer elektrischen Einrichtung, insbesondere einem Wechselrichter, anzugeben.

Diese Aufgabe wird erfindungsgemäß gelöst durch die Merkmale des Anspruchs 1. Hierzu umfasst der Trennschalter geeigneterweise einen mechanischen Schaltkontakt, der für einen kurzzeitigen Lichtbogen, d.h. für eine Lichtbogendauer von kleiner 1 ms, vorzugsweise kleiner oder gleich 500µs ausgelegt ist. Dem mechanischen Schaltkontakt (Schalter oder Trennelement) ist eine Halbleiterelektronik parallel geschaltet, die einen ersten Halbleiterschalter, vorzugsweise einen IGBT, und einen zweiten Halbleiterschalter, vorzugsweise einen MOSFET, umfasst.

Die Halbleiterelektronik des erfindungsgemäßen Trennschalters weist keinerlei zusätzliche Energiequelle auf und ist demzufolge bei geschlossenem mechanischem Schalter stromsperrend, d. h. hochohmig und somit praktisch strom- und spannungslos. Da über die Halbleiterelektronik bei geschlossenen mechanischen Schaltkontakten kein Strom fließt und daher insbesondere über dem oder jedem Halbleiterschalter kein Spannungsfall erfolgt, erzeugt die Halbleiterschaltung bei geschlossenem mechanischem Schalter auch keine Leistungsverluste. Vielmehr gewinnt die Halbleiterelektronik die zu deren Betrieb erforderliche Energie aus der Trennvorrichtung, d. h. aus dem Trennschaltersystem selbst. Dazu wird die Energie des beim Öffnen des mechanischen Schalters entstehenden Lichtbogens herangezogen und genutzt. Hierbei ist ein Steuereingang der Halbleiterelektronik bzw. des Halbleiterschalters derart mit den mechanischen Schaltkontakten verschaltet, dass bei sich öffnendem Schalter die Lichtbogenspannung über dem Schalter bzw. über dessen Schaltkontakten und der hierzu parallelen Halbleiterelektronik infolge des Lichtbogens die Halbleiterelektronik stromleitend, d. h. niederohmig und somit stromführend schaltet.

Sobald die Halbleiterelektronik bereits geringfügig stromleitend geschaltet ist, beginnt der Lichtbogenstrom von dem mechanischen Schalter auf die Halbleiterelektronik zu kommutieren. Die entsprechende Lichtbogenspannung bzw. der Lichtbogenstrom lädt hierbei einen Energiespeicher in Form vorzugsweise eines Kondensators auf, der sich unter Erzeugung einer Steuerspannung zum lichtbogenfreien Abschalten der Halbleiterelektronik gezielt entlädt. Die vorgegebene Zeitdauer oder Zeitkonstante und somit die Ladedauer des Energiespeichers bzw. Kondensators bestimmt die Lichtbogendauer.

Vorzugsweise startet im Anschluss an den Ladevorgang ein Zeitglied, während dessen die Halbleiterelektronik lichtbogenfrei stromsperrend gesteuert wird. Die Zeitdauer des Zeitglieds ist dabei auf ein sicheres Löschen und ein zuverlässiges Abkühlen des Lichtbogens bzw. -plasmas eingestellt.

Die Erfindung geht dabei von der Überlegung aus, dass für eine berührungssichere und zuverlässige Gleichstromunterbrechung eine als reiner Zweipol ausgebildete hybride Trennvorrichtung eingesetzt werden kann, wenn eine Halbleiterelektronik ohne eigene Hilfsenergiequelle einsetzbar ist. Dies wiederum kann erkanntermaßen dadurch erreicht werden, dass die beim Öffnen eines der Elektronik parallel geschalteten mechanischen Schalters generierte Lichtbogenenergie zum Betrieb der Elektronik genutzt wird. Hierzu könnte die Elektronik einen Energiespeicher aufweisen, der zumindest einen Tei! der Lichtbogenenergie speichert, die dann der Elektronik für eine bestimmte Betriebsdauer, die auf ein zuverlässiges Löschen des Lichtbogens bemessen sein sollte, zur Verfügung steht.

Der zweckmäßigerweise als Energiespeicher vorgesehene Kondensator bestimmt gemäß einer bevorzugten Ausführungsform in Verbindung mit einem ohmschen Widerstand die Ladedauer oder Ladezeitkonstante des Energiespeichers. Die Ladedauer des Energiespeichers und damit die Lichtbogendauer ist auf vorzugsweise kleiner 1 ms, zweckmäßigerweise auf kleiner oder gleich 0,5ms eingestellt. Diese Zeitdauer ist einerseits kurz genug, um einen unerwünschten Kontaktabbrand der Schaltkontakte des mechanischen Schalters zuverlässig zu vermeiden. Andererseits ist diese Zeitdauer lang genug, um die Eigenversorgung der Halbleiterelektronik für die anschließende, durch das Zeitglied bestimmte Zeitdauer sicherzustellen, innerhalb derer die Ansteuerung der Elektronik vom niederohmigen Kommutierungszustand in den hochohmigen Abschaltzustand (Ausgangszustand) erfolgt. Nach Ablauf des Zeitgliedes ist sichergestellt, dass der erloschene Lichtbogen auch bei hochohmig geschalteter Elektronik nicht erneut entstehen kann. Demzufolge ist bereits eine zuverlässige Trennung und Gleichstromunterbrechung erreicht.

Als zusätzliches Sicherungselement für eine zuverlässige galvanische Unterbrechung und Trennung ist geeigneterweise ein weiterer mechanischer Trennschalter vorgesehen sein, der mit der Parallelschaltung aus dem mechanischen Schalter und der Halbleiterelektronik in Reihe geschaltet ist.

In besonders bevorzugter Ausführungsform umfasst die Halbleiterelektronik zusätzlich zu dem vorzugsweise als IGBT ausgeführten Leistungs- oder Halbleiter schalter einen weiteren Leistungs- bzw. Halbleiterschalter, der vorzugsweise als MOSFET (metall oxyd semiconductor field-effect transistor) ausgeführt ist. Der nahezu leistungslos ansteuerbare und bei hoher Sperrspannung ein gutes Durchlassverhalten zeigende IGBT ist dabei geeigneterweise mit dem weiteren Halbleiterschalter (MOSFET) in Reihe nach Art einer Kaskodenanordnung geschaltet. Die Halbleiterschalter bilden somit einen zum durch den mechanischen Schalter gebildeten Hauptstrompfad parallelen Kommutierungspfad, auf den der Lichtbogenstrom mit Öffnen des mechanischen Schalters und infolge der Durchsteuerung des oder jedes Halbleiterschalters zunehmend kommutiert. Die während der Kommutierung über dem hybriden Trennschalter und somit über der Halbleiterelektronik abfallende Lichtbogenspannung beträgt zwischen etwa 15V und 30V.

Zunächst wird der erste Halbleiterschalter (IGBT) derart durchgesteuert, dass zwischen den beiden Halbleiterschaltern - also quasi an einem Kaskodenmittenabgriff - eine zum Laden des Energiespeichers ausreichende Spannung in Höhe von beispielsweise 12V (DC) abgreifbar ist.

Diese Spannung wird zum Laden des Energiespeichers und dessen gespeicherte Energie wiederum zur Ansteuerung der Halbleiterschalter innerhalb der Halbleiterelektronik genutzt, um die beiden durchzuschalten Halbleiterschalter erneut vollständig abzuschalten, d. h. stromsperrend zu steuern. Anschließend sind der Hauptpfad galvanisch geöffnet und der hierzu parallele Kommutierungspfad hochohmig mit der Folge, dass die von der Gleichstromquelle (dauerhaft) erzeugte hohe Gleichspannung mit beispielsweise größer 1000V (DC) am hybriden Trennschalter ansteht. Daher ist über das Zeitglied sicherzustellen, dass nicht nur der Lichtbogen verlöscht, sondern auch das dabei entstehende Plasma abgekühlt ist.

Durch Öffnen des mit diesem autarken Hybridschalter in Reihe geschalteten mechanischen Trennschalters wird eine vollständige galvanische Gleichstromunterbrechung erzielt.

Die mit der Erfindung erzielten Vorteile bestehen insbesondere darin, dass durch den Einsatz einer autaken hybriden Trennvorrichtung, deren Halbleiterelektronik die Energie zur eigenen Spannungsversorgung aus dem beim Öffnen des mechanischen Schalters entstehende Lichtbogen entnimmt, keine externe Energiequelle oder zusätzliche Hilfsenergie zur Versorgung der Elektronik erforderlich ist. Die Halbleiterelektronik ist bevorzugt als Zweitpol ausgebildet und bei geschlossenem mechanischem Schalter hochohmig, so dass im normalen Lastbetrieb an der erfindungsgemäßen hybriden Trennvorrichtung praktisch keine Leistungsverluste entstehen.

Die erfindungsgemäße Trennvorrichtung ist vorzugsweise zur Gleichstromunterbrechung im Gleichspannungsbereich geeigneterweise auch bis zu 1500V (DC) vorgesehen. Beim bevorzugten Einsatz des zusätzlichen mechanischen Trennschalters ist diese autarke, hybride Trennvorrichtung daher zur zuverlässigen und berührungssicheren galvanischen Gleichstromunterbrechung sowohl zwischen einer Photovoltaikanlage und einem dieser zugeordneten Wechselrichter als auch in Verbindung mit beispielsweise einer Brennstoffzellenanlage oder einem Akkumulator (Batterie) besonders geeignet.

Nachfolgend werden Ausführungsbeispiele der Erfindung anhand einer Zeichnung näher erläutert. Darin zeigen:
- Fig. 1: in einem Blockschaltbild die erfindungsgemäße Trennvorrichtung mit einem autaken hybriden Trennschalter zwischen einem Photovoltaikgenerator und einem Wechselrichter,
- Fig. 2: in einem vergleichsweise detaillierten Schaltbild die Trennvorrichtung mit zwei Halbleiterschaltern in Kaskodenanordnung sowie mit Kondensatoren als Energiespeicher, und
- Fig. 3: in einem Strom-/Spannungs-Zeit-Diagramm den resultierenden Verlauf von Schalterstrom und -spannung zeitlich vor, während und nach Verlöschen eines Lichtbogens.

Einander entsprechende Teile sind in beiden Figuren mit den gleichen Bezugszeichen versehen.

Fig. 1 zeigt schematisch eine Trennvorrichtung 1, die im Ausführungsbeispiel zwischen einen Photovoltaikgenerator 2 und einen Wechselrichter 3 geschaltet ist. Der Photovoltaikgenerator 2 umfasst eine Anzahl von Solarmodulen 4, die zueinander parallel liegend an einen gemeinsamen Generatoranschlusskasten 5 geführt sind, der quasi als Energiesammelpunkt dient.

Die Trennvorrichtung 1 umfasst im den Pluspol repräsentierenden Hauptstrompfad 6 einen nachfolgend auch als mechanischen Schalter bezeichneten Schaltkontakt 7 sowie eine hierzu parallel geschaltete Halbleiterelektronik 8. Der mechanische Schalter 7 und die Halbleiterelektronik 8 bilden einen autarken hybriden Trennschalter. In der den Minuspol repräsentierenden Rückführleitung 9 der Trennvorrichtung 1 - und damit der Gesamtanlage - kann in nicht näher dargestellter Art und Weise eine weiterer hybriden Trennschalter 7, 8 geschaltet sein.

Sowohl in die den Pluspol repräsentierende Hinführungsleitung (Hauptfpad) 6 als auch in die Rückführungsleitung 9 können miteinander mechanisch gekoppelte Schaltkontakte eines weiteren mechanischen Trennelementes 10 für eine vollständige galvanische Trennung bzw. Gleichstromunterbrechung zwischen dem Photovoltaikgenerator 2 und dem Wechselrichter 3 angeordnet sein.

Die Halbleiterelektronik 8 umfasst im Wesentlichen einen Halbleiterschalter 11, der dem mechanischen Schalter 7 parallel geschaltet ist, sowie eine Ansteuerschaltung 12 mit einem Energiespeicher 13 und mit einem Zeitglied 14. Die Ansteuerschaltung 12 ist, vorzugsweise über einen Widerstand oder eine Widerstandsreihe R (Fig. 2), mit dem Hauptstrompfad 6 verbunden. Das Gate eines vorzugsweise als Halbleiterschalter 11 eingesetzten IGBT's bildet den Steuereingang 15 der Halbleiterschaltung 8. Dieser Steuereingang 15 ist über die Ansteuerschaltung 12 an den Hauptstrompfad 6 geführt.

Fig. 2 zeigt einen vergleichsweise detaillierten Schaltplan der mit dem mechanischen Schalter 7 parallel geschalteten Elektronik 8 des autarken hybriden Trennschalters. Erkennbar ist der erste Halbleiterschalter (IGBT) 11 a in einer Kaskodenanordnung mit einem zweiten Halbleiterschalter 11 b in Form eines MOSFET in Reihe geschaltet. Die Kaskodenanordnung mit den beiden Halbleiterschaltern 11a, 11 b bildet somit analog zur Fig. 1 den zum mechanischen Schalter 7 und somit zum Hauptstrompfad 6 parallelen Komrmutierungspfad 16.

In der in Fig. 1 gezeigten Trennschalteranordnung sowie in der in Fig. 2 dargestellten Kaskodenanordnung ist der erste Halbleiterschalter 11a zwischen der Gleichstromquelle 2 und dem hybriden Trennschalter 7,8 an den Hauptstrompfad 6 geführt. Dort ist das Potential U₊ stets größer als das Potential U₋ auf der gegenüberliegenden Schalterseite, an der der zweite Halbleiterschalter (MOSFET) 11 b an den Hauptstromkreis 6 geführt ist. Das Pluspotential U₊ beträgt 0V, wenn der mechanische Schalter 7 geschlossen ist.

Der erste Halbleiterschalter (IGBT) 11 a ist mit einer Freilaufdiode D2 beschaltet. Eine erste Zehnerdiode D3 ist anodenseitig gegen das Potential U₋ und kathodenseitig mit dem Gate (Steuereingang 15) des ersten Halbleiterschalters (IGBT) 11a verbunden. Eine weitere Zehnerdiode D4 ist kathodenseitig wiederum mit dem Gate (Steuereingang 15) und anodenseitig mit dem Emitter des ersten Halbleiterschalters (IGBT) 11a verbunden.

An einen Mitten- oder Kaskodenabgriff 17 zwischen dem ersten und zweiten Halbleiterschalter 11a bzw. 11 b der Kaskodenanordnung ist anodenseitig eine Diode D1 geführt, die kathodenseitig über einen als Energiespeicher 13 dienenden Kondensator C gegen das Potential U. geschaltet ist. Auch können mehrere Kondensatoren C den Energiespeicher 13 bilden. Über einen anodenseitigen Spannungsabgriff 18 zwischen der Diode D1 und dem Energiespeicher 13 bzw. dem Kondensator C ist ein mit ohmschen Widerständen R1 und R2 beschalteter Transistor T1 über weitere Widerstände R3 und R4 mit dem wiederum an den Steuereingang 15 der Halbleiterelektronik 8 geführten Gate des zweiten Halbleiterschalters (MOSFET) 15 verbunden. Eine weitere Zehnerdiode D5 mit parallelen Widerstand R5 ist kathodenseitig mit dem Gate und anodenseitig mit dem Emitter des zweiten Halbleiterschalters (MOSFET) 11 b verbunden.

Basisseitig wird der Transistor T1 über einen Transistor T2 angesteuert, der seinerseits basisseitig über einen ohmschen Widerstand R6 mit dem beispielsweise als Monoflopp ausgeführten Zeitglied 14 verbunden ist. Basis-Emitter-seitig ist der Transistor T2 zudem mit einem weiteren Widerstand R7 beschaltet.

Fig. 3 zeigt in einem Strom- und Spannungs-Zeitdiagramm den Verlauf der Schalterspannung U und des Schalterstroms I des hybriden Trennschalters 7, 8 zeitlich vor einer Kontaktöffnung des mechanischen Schalters 7 zum Zeitpunkt t_{K} und während der Dauer t_{LB} eines Lichtbogens LB über dem Schalter 7 bzw. dessen Schalterkontakten 7a, 7b (Fig. 2) sowie während einer bestimmten, vorgegebenen bzw. eingestellten Zeitdauer t_{ZG} des Zeitgliedes 14. Bei geschlossenem mechanischem Schalter 7 ist der Hauptstrompfad 6 niederohmig, während der parallele Kommutierungspfad 16 des hybriden Trennschalters 7, 8 hochohmig und somit stromsperrend ist.

Der in der linken Figurenhälfte der Fig. 3 dargestellte Stromverlauf repräsentiert den ausschließlich über den mechanischen Schalter 7 fließenden Strom I bis zum Zeitpunkt t_{K} der Kontaktöffnung der Schalterkontakte 7a und 7b. Die Öffnung des mechanischen Schalters 7 erfolgte bereits zu einem nicht näher spezifizierten Zeitpunkt vor dem Zeitpunkt t_{K} der Kontaktöffnung. Die in der linken unteren Figurenhälfte der Fig. 3 veranschaulichte Schalterspannung U beträgt zeitlich vor dem Kontaktöffnungszeitpunkt t_{K} praktisch 0V und steigt mit dem Öffnen der Schalter kontakte 7a, 7b des mechanischen Schalters 7 zum Zeitpunkt t_{K} sprunghaft auf einen für einen Lichtbogen LB charakteristischen Wert mit einer typischen Lichtbogenspannung U_{LB} von beispielsweise 20V bis 30V an. Das Pluspotential U₊ geht somit gegen diese Lichtbogenspannung U_{LB} ≈ 30V, wenn der mechanische Schalter 7 öffnet.

Während der dem Kontaktöffnungszeitpunkt t_{K} nachfolgenden Zeitdauer (Lichtbogenzeitintervall) t_{LB} beginnt bereits die Kommutierung des im Wesentlichen dem Lichtbogenstrom entsprechenden Schalterstroms I vom Hauptstrompfad 6 auf den Kommutierungspfad 16.

Während der Zeitdauer t_{LB} teilt sich praktisch der Lichtbogenstrom I zwischen dem Hauptstrompfad 6 - also über den mechanischen Schalter 7 - und den Kommutierungspfad 16 - also die Halbleiterelektronik 8 auf. Während dieses Lichtbogenzeitintervalls t_{LB} wird der Energiespeicher 13 geladen. Die Zeitdauer t_{LB} ist dabei derart eingestellt, dass einerseits genügend Energie für ein zuverlässiges Ansteuern der Halbleiterelektronik 8 zur Verfügung steht, insbesondere zu deren Abschaltung während eines Zeitraums t_{ZG} im Anschluss an die die Lichtbogendauer repräsentierende Zeitdauer t_{LB}. Andererseits ist die Zeitdauer t_{LB} ausreichend kurz, so dass ein unerwünschter Kontaktabbrand oder -verschleiß des Schalters 7 bzw. der Schalterkontakte 7a,7b vermieden ist.

Mit Beginn des Lichtbogens LB und somit bei Entstehung der Lichtbogenspannung U_{LB} wird über den Widerstand R (Fig. 2) der erste Halbleiterschalter (IGBT) 11a zumindest soweit durchgesteuert, dass eine ausreichende Ladespannung und ein ausreichender Lichtbogen- bzw. Ladestrom für die Kondensatoren C und somit für den Energiespeicher 13 zur Verfügung steht. Vorzugsweise wird hierzu mit der entsprechenden Beschaltung des ersten Halbleiterschalters (IGBT) 11 a mit dem Widerstand R und der Zehnerdiode D3 ein Regelkreis der Elektronik 8 geschaffen, mit dem die Spannung am Kaskodenabgriff 17 auf beispielsweise U_{Ab} = 12V (DC) eingestellt ist. Hierbei fließt durch den dem Pluspotential U₊ nahen ersten Halbleiterschalter (IGBT) 11a ein Bruchteil des Lichtbogenstroms und damit des Schalterstroms I des hybriden Trennschalters 7,8.

Die Abgriffsspannung U_{Ab} dient zur Versorgung der im Wesentlichen durch die Transistoren T1 und T2 sowie das Zeitglied 14 und den Energiespeicher 13 gebildeten Ansteuerschaltung 12 der Elektronik 8. Die anodenseitig mit dem Kaskodenabgriff 17 und kathodenseitig mit dem Kondensator C verbundene Diode D1 verhindert einen Rückfluss des Ladestroms aus den Kondensatoren C und über den Kommutierungspfad 16 in Richtung des Potentials U₋.

Ist genügend Energie im Kondensator C und somit im Energiespeicher 13 enthalten, und ist demzufolge eine ausreichend hohe Steuer- oder Schaltspannung U_{Sp} am Spannungsabgriff 18 vorhanden, so steuern der Transistor T1 und in Folge dessen der Transistor T2 durch, so dass auch die beiden Halbleiterschalter 11 a, 11 b vollständig durchsteuern. Der Lichtbogen- bzw. Schalterstrom I fließt aufgrund des im Vergleich zum sehr hohen Widerstand der vom geöffneten Schalter 7 gebildeten Trennstrecke des Hauptstrompfades 6 wesentlich geringeren Widerstandes der nunmehr durchgesteuerten Halbleiterschalter 11 a, 11 b praktisch ausschließlich über den Kommutierungspfad 16. Das Pluspotential U₊ geht somit erneut gegen 0V, wenn der Schalterstrom I auf die Elektronik 8 kommutiert. In Folge dessen verlöscht der Lichtbogen LB zwischen den Kontakten 7a, 7b des mechanischen Schalters 7.

Die Ladekapazität und somit die in dem Kondensator C enthaltene Speicherenergie ist derart bemessen, dass die Halbleiterelektronik 8 den Schalterstrom I für eine vom Zeitglied 14 vorgegebene Zeitdauer t_{ZG} trägt. Diese Zeitdauer t_{ZG} kann auf beispielsweise t_{ZG} = 3ms eingestellt sein. Die Bemessung dieser Zeitdauer t_{ZG} und damit die Festlegung des Zeitgliedes 14 richtet sich im Wesentlichen nach den anwendungsspezifischen oder typischen Zeitdauern für ein vollständiges Verlöschen des Lichtbogens LB sowie nach einer ausreichenden Abkühlung des dabei gebildeten Plasmas. Wesentliche Maßgabe ist hierbei, dass nach erfolgter Abschaltung der Elektronik 8 mit daraufhin wiederum hochohmigem Kommutierungspfad 16 und demzufolge stromsperrender Halbleiterelektronik 8 am nach wie vor geöffneten mechanischen Schalter 7 bzw. über dessen Schalterkontakten 7a,7b kein erneuter Lichtbogen LB entstehen kann.

Nach Ablauf der durch das Zeitglied 14 festgelegten Zeitdauer t_{ZG} sinkt der Schalterstrom I auf praktisch Null (I = 0A) ab, während zeitgleich die Schalterspannung auf die von der Gleichstromquelle 2 gelieferte Betriebsspannung U_{B} mit beispielsweise 1000V (DC) bis 1500V (DC) ansteigt. Das Pluspotential U₊ geht somit gegen diese Betriebsspannung U_{B} ≈ 1000V, wenn der Kommutierungspfad 16 infolge der Sperrung der Halbleiterschalter 11 hochohmig und somit die Elektronik 8 erneut stromsperrend wird.

Da zu diesem Zeitpunkt der Hauptstrompfad 6 bei gleichzeitig hochohmigem Kommutierungspfad 16 galvanisch geöffnet ist, ist bereits eine lichtbogenfreie Gleichstromunterbrechung zwischen der Gleichstromquelle 2 und der elektrischen Einrichtung 3 hergestellt. Demzufolge ist die Verbindung zwischen der Gleichstromquelle 2 und dem als elektrische Einrichtung beispielhaft angeführten Wechselrichter 3 bereits zuverlässige getrennt. Für eine berührungssichere galvanische Unterbrechung kann anschließend zusätzlich auch das mechanische Trennelement 10 der Trennvorrichtung 1 last- und lichtbogenfrei geöffnet werden.

### Bezugszeichenliste

- 1: Trennvorrichtung
- 2: Gleichstromquelle
- 3: Wechselrichter
- 4: Solarmodul
- 5: Generatoranschlusskasten
- 6: Hauptstrompfad
- 7: Schaltkontakt/Schalter
- 7a,7b: Kontakt
- 8: Halbleiterelektronik
- 9: Rückführungsleitung
- 10: Trennelement
- 11 a: erster Halbleiterschalter
- 11 b: zweiter Halbleiterschalter
- 12: Ansteuerschaltung
- 13: Energiespeicher
- 14: Zeitglied
- 15: Steuereingang
- 16: Kommutierungspfad
- 17: Kaskoden-/Mittenabgriff
- 18: Spannungsabgriff

- l: chalterstrom
- t_{K}: Kontaktöffnungszeitpunkt
- t_{LB}: Lichtbogendauer
- t_{ZG}: Zeitdauer des Zeitgliedes
- U: Schalterspannung
- U_{B}: Betriebsspannung
- U_{LB}: Lichtbogenspannung

## Patentansprüche

1. Trennvorrichtung (1) zur Gleichstromunterbrechung zwischen einer Gleichstromquelle (2) und einer elektrischen Einrichtung (3), insbesondere zwischen einem Photovoltaikgenerator und einem Wechselrichter, mit einem stromführenden mechanischen Schaltkontakt (7) und mit einer diesem parallel geschalteten Halbleiterelektronik (8), die bei geschlossenem Schaltkontakt (7) stromsperrend ist, wobei bei stromleitend geschalteter Halbleiterelektronik (8) der Lichtbogenstrom (LB) vom Schaltkontakt (7) auf die Halbleiterelemktronik (8) kommutiert,
**dadurch gekennzeichnet,**
- **dass** die Halbleiterelektronik (8) einen ersten Halbleiterschalter (11a) und einen mit diesem in Reihe geschalteten zweiten Halbleiterschalter (11 b) aufweist,
- **dass** ein Steuereingang (15) der Halbleiterelektronik (8) derart mit dem Schaltkontakt (7) verschaltet ist, dass bei sich öffnendem Schaltkontakt (7) eine infolge eines Lichtbogens (LB) über dem Schaltkontakt (7) erzeugte Lichtbogenspannung (U_{LB}) die Halbleiterelektronik (8) stromleitend schaltet, wobei die Halbleiterelektronik (8) einen Energiespeicher (13) aufweist, der sich infolge des Lichtbogens (LB) innerhalb der Lichtbogendauer (t_{LB}) auflädt, und
- **dass** nach Ablauf der Ladezeit (t_{LB}) des Energiespeichers (13) ein Zeitglied (14) zum lichtbogenfreien Abschalten der Halbleiterelektronik (8) startet.

2. Trennvorrichtung (1) nach Anspruch 1,
**dadurch gekennzeichnet,**
**dass** nach Ablauf der Ladezeit (t_{LB}) des Energiespeichers (13) der infolge des Lichtbogens (LB) fließende Schalterstrom (I) vollständig auf die Halbleiterelektronik (8) kommutiert ist.

3. Trennvorrichtung (1) nach Anspruch 1 oder 2,
**dadurch gekennzeichnet,**
**dass** die Lichtbogendauer (t_{LB}) durch die Ladedauer bzw. -kapazität des Energiespeichers (13) bestimmt ist.

4. Trennvorrichtung (1) nach einem der Ansprüche 1 bis 3,
**dadurch gekennzeichnet,**
**dass** die Halbleiterelektronik (8) einen IGBT und einen mit diesem in Reihe geschalteten MOSFET aufweist.

5. Trennvorrichtung (1) nach einem der Ansprüche 1 bis 4,
**dadurch gekennzeichnet,**
**dass** zwischen dem ersten Halbleiterschalter (11a) und dem zweiten Halbleiterschalter (11b) die Lichtbogenspannung (U_{LB}) zum Aufladen des Energiespeichers (13) abgegriffen ist.

6. Trennvorrichtung (1) nach einem der Ansprüche 1 bis 5,
**dadurch gekennzeichnet,**
**dass** der (erste) Halbleiterschalter (11a) einen Steuereingang aufweist, der über einen ohm'schen Widerstand (R) an das bei geöffnetem Schaltkontakt (7) positive Spannungspotential der Gleichstromquelle (2) geführt ist.

7. Trennvorrichtung (1) nach einem der Ansprüche 1 bis 6,
**gekennzeichnet durch**
ein mit der Parallelschaltung aus dem mechanischen Schaltkontakt (7) und der Halbleiterelektronik (8) in Reihe geschalteten mechanischen Trennelement (10) zur galvanischen Gleichstromunterbrechung.

## Claims

1. Disconnecting apparatus (1) for direct current interruption between a direct current source (2) and an electrical device (3), in particular between a photovoltaic generator and an inverter, having a current-conducting mechanical switching contact (7) and having semiconductor electronics (8) connected parallel thereto, which blocks current when the switching contact (7) is closed, wherein the arc current (LB) is commuted from the switching contact (7) to the semiconductor electronics (8) when the connected semiconductor electronics (8) conducts current,
**characterised in that**,
- the semiconductor electronics (8) have a first semiconductor switch (11a) and a second semiconductor switch (11b) connected in series thereto,
- a control input (15) of the semiconductor electronics (8) is connected to the switching contact (7) in such a way that, when the switching contact (7) is opened, an arc voltage (U_{LB}) via the switching contact (7) generated as a result of an arc (LB) switches the semiconductor electronics (8) into a current-conveying state, wherein the semiconductor electronics (8) have an energy storage device (13), which is charged within the arc duration (t_{LB}) as a result of the arc (LB), and
- a timer (14) starts at the end of the charging time (t_{LB}) of the energy storage device (13) so as to switch off the semiconductor electronics (8) without any arc.

2. Disconnecting apparatus (1) according to claim 1,
**characterised in that**,
at the end of the charging time (t_{LB}) of the energy storage device (13), the switch current (I) flowing due to the arc (LB) is completely commuted to the semiconductor electronics (8).

3. Disconnecting apparatus (1) according to claim 1 or 2,
**characterised in that**,
the arc duration (t_{LB}) is determined by the charging duration or charging capacity of the energy storage device (13).

4. Disconnecting apparatus (1) according to one of claims 1 to 3,
**characterised in that**,
the semiconductor electronics (8) have an IGBT and a MOSFET connected in series thereto.

5. Disconnecting apparatus (1) according to one of claims 1 to 4,
**characterised in that**,
the arc voltage (U_{LB}) is tapped between the first semiconductor switch (11a) and the second semiconductor switch (11b) for charging the energy storage device (13).

6. Disconnecting apparatus (1) according to one of claims 1 to 5,
**characterised in that**,
the (first) semiconductor switch (11a) has a control input, which is guided via an ohmic resistor (R) to the positive voltage potential of the direct current source (2) when the switching contact (7) is open.

7. Disconnecting apparatus (1) according to one of claims 1 to 6,
**characterised by**,
a mechanical disconnecting element (10) for galvanic direct current interruption, which is connected in series to the parallel circuit made from the mechanical switching contact (7) and the semiconductor electronics (8).

## Revendications

1. Disjoncteur (1) pour l'interruption de courant continu entre une source de courant continu (2) et une installation électrique (3), en particulier entre un générateur photovoltaïque et un onduleur, comportant un contact de commutation mécanique conduisant le courant (7) et une électronique à semi-conducteurs montée en parallèle à celui-ci (8), qui bloque le courant dans le cas d'un contact de commutation fermé (7), dans lequel, dans le cas d'une électronique à semi-conducteurs montée conductrice (8), le courant d'arc lumineux (LB) est commuté du contact de commutation (7) à l'électronique à semi-conducteurs (8),
**caractérisé en ce que**
- l'électronique à semi-conducteurs (8) présente un premier circuit à semi-conducteurs (11a) et un second circuit à semi-conducteurs (11b) monté en série avec celui-ci,
- une entrée de commande (15) de l'électronique à semi-conducteurs (8) est interconnectée au circuit de commutation (7), de sorte que, dans le cas de l'ouverture d'un contact de commutation (7), une tension d'arc lumineux (U_{LB}) produite à la suite d'un arc lumineux (LB) par l'intermédiaire du contact de commutation (7) commute l'électronique semi-conducteur (8) de manière conductrice, dans lequel l'électronique à semi-conducteurs (8) comporte un réservoir d'énergie (13), qui se charge à la suite de l'arc lumineux (LB) pendant la durée de l'arc lumineux (t_{LB}), et
- après écoulement du temps de charge (t_{LB}) du réservoir d'énergie (13), un relais de temporisation (14) démarre en vue de la coupure sans arc lumineux de l'électronique à semi-conducteurs (8).

2. Disjoncteur (1) selon la revendication 1, **caractérisé en ce que**
après écoulement du temps de charge (t_{LB}) du réservoir d'énergie (13), le courant de circuit (I) circulant à la suite de l'arc lumineux (LB) est complètement commuté sur l'électronique à semi-conducteurs (8).

3. Disjoncteur (1) selon la revendication 1 ou 2, **caractérisé en ce que**
la durée d'arc lumineux (t_{LB}) est déterminée par la durée de charge ou la capacité de charge du réservoir d'énergie (13).

4. Disjoncteur (1) selon l'une des revendications 1 à 3, **caractérisé en ce que**
l'électronique à semi-conducteurs (8) comporte un IGBT et un MOSFET relié à celui-ci en série.

5. Disjoncteur (1) selon l'une des revendications 1 à 4, caractérisé en ce
entre le premier commutateur à semi-conducteurs (11a) et le second commutateur à semi-conducteurs (11b), la tension d'arc lumineux (U_{LB}) est prélevée pour charger le réservoir d'énergie (13).

6. Disjoncteur (1) selon l'une des revendications 1 à 5, **caractérisé en ce que**
le (premier) commutateur à semi-conducteurs (11a) comporte une entrée de commande, qui est conduite par l'intermédiaire d'une résistance ohmique (R) au potentiel de tension positif de la source de courant continu (2) dans le cas du contact de commutation ouvert (7).

7. Disjoncteurs (1) selon l'une des revendications 1 à 6, **caractérisée par**
En un élément séparateur (10) mécanique avec le circuit parallèle constitué du contact de commutation mécanique (7) et l'électronique à semi-conducteurs (8) en vue de l'interruption galvanique d'un courant continu.
